# EUROPÄISCHE PATENTSCHRIFT

(11) **EP 0 004 661 B1**
(45) Veröffentlichungstag und Bekanntmachung des Hinweises auf die Patenterteilung: **08.04.1981**
(21) Anmeldenummer: 79101004.4
(22) Anmeldetag: 31.03.1979
(51) Int. Cl.: B65H 75/28, B65H 75/14

(54) **Scheibenspule**
Flanged spool
Bobine à flancs

(30) Priorität: 06.04.1978 DE 2814842
(43) Veröffentlichungstag der Anmeldung: 17.10.1979
(73) Patentinhaber: DÜRKOPPWERKE GMBH, D-4800 Bielefeld 1 (DE)
(72) Erfinder: Hampel, Klaus, D-4800 Bielefeld 1 (DE)

## Beschreibung

Die Erfindung befaßt sich mit einer Scheibenspule zur Aufnahme eines Fadenwickels gemäß dem Oberbegriff des Anspruches 1_{'}.

Bei einer Doppelsteppstichnähmaschine muß bekanntlich der Unterfadenvorrat auf eine kleine Scheibenspule aufgewickelt werden, welche danach in eine Spulenkapsel des Greifers der Nähmaschine eingelegt wird. Das Bewickeln solcher Unterfadenspulen geschieht mittels kurz Spuler genannter Wickelvorrichtungen, die zur Standardausrüstung einer jeden Doppelsteppstichnähmaschine gehören und meist durch den Antriebsriemen der Nähmaschine in Umdrehung versetzt werden. Das Bewickeln der Unterfadenspule mittels einer Spulvorrichtung sowie das Abstellen derselben bei voll bewickelter Spule geschieht selbsttätig. Die Näherin muß lediglich vor Beginn des Wickelns das Ende des aufzuwickelnden Garns an der Nabe der Spule befestigen. Hierzu wickelt sie einige wenige Wicklungen über die Spulennabe, wobei der Garnanfang unter einer stramm gezogenen Wicklung fixiert wird. Dieser Vorgang beansprucht die volle Aufmerksamkeit der Näherin, wenngleich auch nur für eine relativ kurze Zeit.

Durch die US-A-2 262 665 ist eine Scheibenspule mit einer Ringnut zum Einklemmen des Anfanges eines aufzuwickelnden Fadens bekannt, so daß die Näherin nicht mehr zur Fadenbefestigung mehrere wilde Wicklungen auf die Spule aufbringen muß. Es ist aber auch relativ zeitraubend und erfordert eine gewisse beschränkte Aufmerksamkeit, den Fadenanfang an einer bestimmten Stelle der Nabe in die Ringnut einzubringen und dadurch festzuklemmen.

Es besteht ein Bedarf, den Fadenanfang eines Spulenwickels rasch und sicher und ohne diesem Vorgang Aufmerksamkeit zu widmen in einer Ringnut auf der Nabe der Unterfadenspule zu fixieren. Diesen Bedarf deckt die Erfindung.

Der Erfindung liegt die technische Aufgabe zugrunde, das Einbringen und Fixieren des Anfangsfadens in eine Ringnut der Nabe einer Unterfadenspule zu vereinfachen. Hierzu ist die Spule in besonderer Weise ausgebildet und die Ringnut entsprechend angeordnet, wie in dem nachfolgenden Hauptanspruch festgelegt ist. Unteransprüche beziehen sich auf vorteilhafte Ausführungen der Erfindung.

Die Erfindung löst die gestellte technische Aufgabe in besonders vorteilhafter Weise. Sie ermöglicht, daß insbesondere die heutzutage vielfach vernähten monofilen Garnfäden ebenfalls sicher und rasch an der Spule zu befestigen sind. Diese Garnart hat bekanntlich eine hohe Dehnung von bis zu 35 Prozent und ein Fadenende neigt zum plötzlichen "Springen", so daß es bisher zeitraubend war und Übung erforderte, einem solchen Garnfaden sicher in eine Ringnut der Spule zu fixieren.

Anschließend wird ein Ausführungsbeispiel der erfindungsgemäßen Spule im einzelnen beschrieben. Die beigegebene Zeichnung stellt die erfindungsgemäße Spule, die aus beliebigem geeigneten Material, z.B. aus Stahl, Aluminium oder Kunststoff, nach üblichen Fertigungsverfahren hergestellt sein kann, im einer Halbschnittdarstellung dar. Die Nabe 1 mit der Bohrung 2 zur Aufnahme der Spule auf die Spindel einer bekannten Spulvorrichtung an der Nähmaschine verbindet die Seitenscheiben 3 und 3', die den Wickelraum außerhalb der Nabe 1 seitlich begrenzen. Die Seitenscheibe 3' weist die übliche radiale Arretiernut 5 auf, die mit einem Zapfen auf einer Spindel einer nicht gezeigten Spulvorrichtung an der Nähmaschine zwecks Verrastung der Spule während des Wickelvorganges in bekannter Weise zusammenwirkt. Die Spule dieses Ausführungsbeispieles ist mit zwei im Bereich der Seitenscheiben 3 und 3' angeordneten Ringnuten 4 und 4' versehen und die Umfangsfläche der Nabe 1 ist von der Nabenmitte ausgehend zu den Ringnuten 4 und 4' hin gerichtet, schräg ausgebildet, wobei der Neigungswinkel der beiden Schrägen zur Horizontalen etwa 10 Grad beträgt.

Aufgrund der geneigten Umfangsfläche der Nabe 1 rutscht ein um dieselbe gelegter Fadenanfang sofort in eine Ringnut. Die Nutbreite der Ringnut 4 bzw. 4' ist zweckmäßig so gehalten, daß sich einige Garnwicklungen relativ straff nebeneinander aufwickeln lassen, die dann infolge ihres vergrößerten Querschnitts bei nachlassender Straffung eine Selbstklemmung in der Nut bewirken, die sich am Ende des Fadens bei fast entleertem Wickel leicht wieder löst. Es ist aber auch möglich, die Nutbreite bestimmten Garnstärken anzupassen, so daß eventuell bereits eine einzige Garnwicklung genügt, um eine Klemmwirkung zu erzeugen.

Die Erfindung ist nicht auf das gezeigte Ausführungsbeispiel beschränkt; so kann z.B. die Nutoberfläche ballig ausgebildet sein oder aber nur eine Schräge über ihren gesamten Umfang aufweisen, die in eine einzige Nut führt.

Die erfindungsgemäße Spule ist ein Beitrag zur Rationalisierung von Nähvorgängen.

## Patentansprüche

1. Scheibenspule zur Aufnahme eines Fadenwickels, insbesondere Unterfadenspule für eine Doppelsteppstichnähmaschine, mit einer Ringnut für den Anfang des Unterfadens vor dem Aufwickelvorgang auf der Spulvorrichtung der Nähmaschine, dadurch gekennzeichnet, daß die Nabe (1) der Unterfadenspule wenigstens eine im Bereich einer Seitenscheibe (3, 3') angeordnete Ringnut zur Aufnahme des Fadenendes aufweist und die Umfangsfläche der Nabe (1) zur Nut hin abfallend ausgebildet ist.

2. Scheibenspule gemäß Anspruch 1, dadurch gekennzeichnet, daß je eine Ringnut (4, 4') im Bereich der Seitenscheiben (3, 3') der Unterfadenspule vorgesehen sind und daß die Umfangsfläche der Nabe (1) von der Nabenmitte ausgehend zu den Ringnuten (4, 4') hin schräg abfallend ausgebildet ist.

3. Scheibenspule gemäß Anspruch 2, dadurch gekennzeichnet, daß die Umfangsfläche der Nabe (1) ballig ausgebildet ist.

## Claims

1. Bobbin for the under thread of a lockstitch sewing machine, having a retaining groove for the starting end of the under thread prior to the winding-up action of the bobbin winder of the sewing machine characterized in that the hub (1) of the bobbin for the under thread has at least one annular groove for receiving the thread end, which annual groove is arranged in the vicinity of one lateral disk (3, 3') and that the circumferential surface of the hub (1) is sloping towards said groove.

2. Bobbin for the under thread of a lockstitch sewing machine as per claim 1, characterized in that in the vicinity of the lateral disks (3, 3') one annual groove (4, 4') each is provided and that the circumferential surface of the hub (1) is sloping towards the annual grooves (4, 4'), starting from the centre of the hub (1).

3. Bobbin for the thread of a lockstitch sewing machine as per claim 2, characterized in that the circumferential surface of the groove (1) has a convex surface.

## Revendications

1. La canette à disque, pour le fil inférieur d'une machine à point noué, est pourvue d'une rainure de maintien pour le début du fil inférieur, avant le processus d'enroulement, sur le dévidoir de la machine à coudre. La canette est facilement reconnaissable par sa rainure circulaire, dans le moyeu (1) près d'un disque latéral (3,3') pour le logement du bout du fil et par la surface périphérique du moyeu (1) qui présente une forme inclinée, en direction de la rainure circulaire.

2. La canette du fil inférieur, suivant revendication n° 1, est facilement reconnaissable par les rainures circulaires (4,4') se trouvant dans la zone des disques latéraux de la canette (3,3'). De plus, la surface périphérique du moyeu (1) en partant du milieu, présente une forme inclinée, en direction des rainures circulaires (4,4').

3. La canette pour le fil inférieur, suivant revendication n° 2, est facilement reconnaissable par le fait que la surface périphérique du moyeu (1) a une forme bombée.
